# EUROPÄISCHE PATENTSCHRIFT

(11) **EP 1 331 333 B1**
(45) Veröffentlichungstag und Bekanntmachung des Hinweises auf die Patenterteilung: **01.03.2006**
(21) Anmeldenummer: 02102721.4
(22) Anmeldetag: 11.12.2002
(51) Int. Cl.: E05C 9/22

(54) **Schubstange für Verschlussanordnungen bei Fenstern und/oder Türen**
Sliding bar for closure devices for windows and/or doors
Tige coulissante pour dispositif de fermeture pour fenêtres et/ou portes

(30) Priorität: 13.12.2001 AT 19512001
(43) Veröffentlichungstag der Anmeldung: 30.07.2003
(73) Patentinhaber: ROTO FRANK EISENWARENFABRIK AKTIENGESELLSCHAFT, 8401 Kalsdorf bei Graz (AT)
(72) Erfinder: Haidic, Karl, 8403, Lebring (AT)
(74) Vertreter: Müllner, Erwin

(56) Entgegenhaltungen:
- EP-A- 0 943 767
- DE-A- 1 755 288
- DE-U- 8 702 415
- FR-A- 2 758 154

## Beschreibung

Die Erfindung betrifft eine Schubstangenanordnung für Verschlussanordnungen bzw. Fenster und/oder Türen, insbesondere zur Verbindung einer Betätigungseinrichtung mit mindestens einem Getriebe zum Ein- und Ausfahren von Riegeln bei einem Mehrriegelverschluss, wobei eine Schubstange der Schubstangenanordnung mindestens einen Längsschlitz aufweist und eine Feder der Schubstangenanordnung ortsfest gegenüber der Schubstange angeordnet ist.

Aus der DE 87 02 415 U ist eine Treibstangenanordnung für Fenster und Türen, die aus mehreren, kuppelbaren Elementen besteht, die über eine Schlitz-/Bolzenführung an der Innenseite einer Deckschiene oder dgl. geführt sind, entnehmbar.

Diese bekannte Treibstangenanordnung ist gekennzeichnet dadurch, dass ein federndes Rastelement, das an der Deckschiene verankert ist und in einer vorbestimmten relativen Stellung von Deckschiene und Treibstange schnappartig mit einer Raste eines Elements der Treibstangenanordnung kraftschlüssig in Eingriff steht. Die kraftschlüssige Verbindung dient zur Vereinfachung der Manipulation bei Lagerung, Ein- und Ausbau und hält bewegliche Teile in einer vorbestimmten gegenseitigen Lage kraftschlüssig und relativ zueinander.

Um jedoch bei einer eingebauten Schubstangenanordnung zu verhindern, dass ein Verschluss von der Riegelseite durch Krafteinwirkung, etwa durch Zurückdrängen des Riegels aus dem Schließstück mit Hilfe eines Werkzeuges, geöffnet wird, sind selbsthemmende Mechanismen im Schloss vorgesehen. Dennoch kann es vorkommen, dass während des Öffnens eines Flügels eine Schubstange durch einen unvorhersehbaren Schlag verrutscht und so die Betätigungseinrichtung und die Verschlüsse außer Synchronisation geraten. Wenngleich diese Situationen, die eine derartige Störung bewirken könnten, äußerst selten sind, ist man bestrebt, eine unerwünschte Schubstangenverschiebung zu verhindern.

Die Erfindung zielt darauf ab, ein eigenständiges Verschieben einer Schubstange etwa in den Augenblicken, in welchen ein Zahn eines Getriebes gerade außer Eingriff mit der Schubstange gelangt und der nächste Zahn noch nicht vollständig in die Schubstange eingreift, zu verhindern. Dies wird dadurch erreicht, dass der Längsschlitz an dessen im Wesentlichen in Längsrichtung der Schubstange ausgerichteten Seitenflanken gegeneinander gerichtete durch Erhebungen oder Ausnehmungen gebildete Rastelemente vorgesehen sind und dass die Feder die in den Längsschlitz eingreift und mit mindestens einem federnden Schenkel oder einer federnden Schulter an mindestens einer der Seitenflanken anliegt und hinter den Erhebungen oder in den Ausnehmungen einrastet. Die Schubstange wird daher in einer oder in mehreren Positionen festgehalten, wobei dies mit sehr einfachen Mitteln nahezu ohne Mehrkosten und ohne größeren konstruktiven Aufwand ermöglicht wird.

Es ist zweckmäßig, wenn in den Längsschlitz ein Distanzstück eingreift, das an einer stirnseitigen Gehäuseplatte oder an einer Führungsleiste für die Schubstange angeordnet ist und den Abstand zu einer Deckschiene oder Stulpschiene für ein Verschieben der Schubstange herstellt und wenn diesem Distanzstück die Feder zu ihrer Lagefixierung überschoben ist und diese das Distanzstück zumindest teilweise umfängt. Solche Distanzstücke sind erforderlich, damit die Schubstange jenes Spiel zu der unterlegten Führungsleiste und zu der darüber angeordneten Deckschiene oder Stulpschiene zur Verfügung hat, das ein leichtes Verschieben der Schubstange erst ermöglicht. Dieses Distanzstück, das auch ein Zapfen mit Gewindebohrung sein kann, hält die Feder relativ zur Schubstange fest, sodass die Feder mit jeweils einer Ausbiegung, z.B. diametral, in die Ausnehmungen der Seitenflanken des Längsschlitzes in der Schubstange greifen kann. Da die Feder festgehalten ist, ergibt sich eine die Lage der Schubstange sichernde temporäre Formschlussverbindung. Die Feder, die das Distanzstück wenigstens teilweise umfängt, liegt mit radialem Spiel in einem Spalt zwischen dem Distanzstück und dem Längsschlitz der Schubstange. Es ist zweckmäßig, wenn die Feder rechteckigen Querschnitt der Federschenkel aufweist und der Rechteckquerschnitt in seiner Höhe mit der Materialstärke der Schubstange im Wesentlichen übereinstimmt. Damit füllt der Federquerschnitt den Spalt in der Höhe annähernd aus, während die Feder in radialer Richtung genügend Spiel für ein Zurückfedern bzw. Einrasten hat.

Eine konkrete Ausführungsform ist dadurch gekennzeichnet, dass die Feder als geschlossener ringförmiger, ovaler oder elliptischer oder annähernd einer abgerundeten Rechteckkontur folgender Körper vorzugsweise aus elastischem Kunststoff ausgebildet ist, der an einander gegenüberliegenden Schenkeln den Seitenflanken des oder der Längsschlitze in der Schubstange zugewandte Ausbiegungen oder Vorsprünge als Rastelemente aufweist. Ein solcher Federring oder Federkörper muss bloß dem Distanzstück überschoben, also zwischen Führungsleiste und Deck- oder Stulpschiene eingelegt werden.

Ausführungsbeispiele zum Erfindungsgegenstand sind in den Zeichnungen dargestellt.

Fig. 1 zeigt eine Draufsicht auf eine Schubstange bei abgenommener Deckschiene bzw. Stulpschiene, Fig. 2 eine Variante zu Fig. 1 und Fig. 3 einen Querschnitt durch einen Teilbereich der Fig. 1 bzw. 2.

Gemäß Fig. 1 ist eine Schubstange 1 auf einer Betätigungsvorrichtung 2 wie z.B. einem Mehrriegelschloss verschiebbar gelagert. Die Schubstange 1 läuft zwischen einer stirnseitigen Gehäuseplatte 3 der Betätigungseinrichtung 2 bzw. einer anschließenden Führungsleiste 4 und einer Stulpschiene 5 bzw. Deckschiene. Damit die Schubstange 1 das nötige Spiel zur Bewegungsfreiheit in Längsrichtung hat, ist zwischen Gehäuseplatte 3 bzw. Führungsleiste 4 und der abdeckenden Stulpschiene 5 bzw. Deckschiene in Abständen ein Distanzstück 6 vorgesehen. Dieses trägt eine Gewindebohrung zum Festschrauben der Stulpschiene 5 (oder Deckschiene). In Fig. 3 ist dies ohne Schraube dargestellt.

Die Schubstange 1 weist einen Längsschlitz 7 auf, durch welchem das Distanzstück 6 durchgreift. Eine Feder 8, hier als geschlossener annähernd oval bis rechteckiger Federkörper ausgebildet, umfängt das Distanzstück 6. Diese Feder 8 ist mit seitlichem Spiel auf das Distanzstück 6 aufgeschoben. Wie aus Fig. 1 und 2 ersichtlich, können die seitlichen Schenkeln der Feder 8 federnd zurückweichen. Sie sind mit einer Ausbiegung 9 ausgebildet.

Im Längsschlitz 7 weisen die Seitenflanken desselben Erhebungen 10 auf, über die die Ausbiegung 9 federnd hinwegläuft, um dahinter - z.B. zwischen zwei solcher Erhebungen 10 (Fig. 1) - einzurasten. Statt der Erhebungen 10 können auch Ausnehmungen in den Seitenflanken des Längsschlitzes 7 vorgesehen sein. Gemäß Fig. 2 rastet die Schubstange 2 über die paarweise angeordneten Erhebungen 10 beim Hochschieben und wird dadurch festgehalten, dass ergänzend zu dem Überrasten das Ende des Längsschlitzes 7 an der Feder 8 anliegt. Die Schubstange in Fig. 2 kann aus der dargestellten gesicherten Endstellung nur in Pfeilrichtung nach Überwinden der Verrastung verschoben werden. In Fig. 1 ist eine Mittelstellung als Raststellung dargestellt. Aus dieser gesicherten Stellung kann die Schubstange nach beiden Richtungen verschoben werden.

Die Feder 8 ist als geschlossener Kunststoffteil hergestellt und weist einen Rechteckquerschnitt auf, der den Zwischenraum mit geringem Spiel zu der Gehäuseplatte 3 bzw. Führungsleiste 4 und der Stulpschiene 5 bzw. Deckschiene in der Höhe ausfüllt. Es kann auch ein offener U-Bügel als Feder eingesetzt werden, sofern seine Lagefixierung, z.B. durch übergreifende Enden, gewährleistet ist.

Die Feder 8 kann das Distanzstück 6 auch ohne Spiel umfangen. Die Federwirkung ergibt sich dann unmittelbar im Bereich der Ausbiegung 9, wenn diese beim Auflaufen auf eine Erhebung 10 zusammengedrückt wird.

## Patentansprüche

1. Schubstangenanordnung für Verschlussanordnungen bei Fenstern und/oder Türen, insbesondere zur Verbindung einer Betätigungseinrichtung mit mindestens einem Getriebe zum Ein- und Ausfahren von Riegeln bei einem Mehrriegelverschluss, wobei eine Schubstange (1) der Schubstangenanordnung mindestens einen Längsschlitz (7) aufweist und eine Feder (8) der Schubstangenanordnung ortsfest gegenüber der Schubstange (1) angeordnet ist, **dadurch gekennzeichnet, dass** der Längsschlitz (7) an dessen im Wesentlichen in Längsrichtung der Schubstange (1) ausgerichteten Seitenflanken gegeneinander gerichtete, durch Erhebungen (10) oder Ausnehmungen gebildete Rastelemente aufweist und dass die Feder (8), die in den Längsschlitz (7) eingreift, mit mindestens einem federnden Schenkel oder einer federnden Schulter an mindestens einer der Seitenflanken anliegt und hinter den Erhebungen (10) oder in den Ausnehmungen einrastet.

2. Schubstange nach Anspruch 1, **dadurch gekennzeichnet, dass** in den Längsschlitz (7) ein Distanzstück (6) eingreift, das an einer stirnseitigen Gehäuseplatte (3) oder an einer Führungsleiste (4) für die Schubstange (1) angeordnet ist und den Abstand zu einer Deckschiene oder Stulpschiene (5) für ein Verschieben der Schubstange (1) herstellt und dass diesem Distanzstück (6) die Feder (8) zu ihrer Lagefixierung überschoben ist und diese das Distanzstück (6) zumindest teilweise umfängt.

3. Schubstange nach Anspruch 1, **dadurch gekennzeichnet, dass** die Feder (8) einen rechteckigen Querschnitt der Federschenkel aufweist und der Rechteckquerschnitt in seiner Höhe mit der Materialstärke der Schubstange (1) im Wesentlichen übereinstimmt.

4. Schubstange nach einem der Ansprüche 1 bis 3, **dadurch gekennzeichnet, dass** die Feder (8) als geschlossener ringförmiger, ovaler oder elliptischer oder annähernd einer abgerundeten Rechteckkontur folgender Körper vorzugsweise aus elastischem Kunststoff ausgebildet ist, der an einander gegenüberliegenden Schenkeln den Seitenflanken des oder der Längsschlitze (7) in der Schubstange (1) zugewandte Ausbiegungen (9) oder Vorsprünge als Rastelemente aufweist.

## Claims

1. Sliding bar for closure arrangements for windows and/or doors, in particular for connecting an actuating device with at least one gearing for inserting and withdrawing bolts in a multi-bolt lock, a sliding bar (1) of the sliding bar arrangement having at least one longitudinal slot (7) and a spring (8) of the sliding bar arrangement being stationarily arranged relative to the sliding bar (1), **characterised in that** on the lateral flanks of the longitudinal slot (7), which flanks are oriented substantially in the longitudinal direction of the sliding bar (1), are provided latching elements, which are directed toward one another and formed by elevations (10) or recesses, and **in that** the spring (8), which engages in the longitudinal slot (7), rests with at least one resilient leg or one resilient shoulder on at least one of the side flanks and latches behind the elevations (10) or in the recesses.

2. Sliding bar according to claim 1, **characterised in that** a spacer (6) engages in the longitudinal slot (7) and is arranged on an end face housing plate (3) or on a guide strip (4) for the sliding bar (1) and produces the spacing from a cover rail or face rail (5) for a displacement of the sliding bar (1) and **in that** to fix its position, the spring (8) is pushed over this spacer (6) and at least partially surrounds the spacer (6).

3. Sliding bar according to claim 1, **characterised in that** the spring (8) has a rectangular cross section of the spring legs and the rectangular cross section substantially coincides with respect to its height to the material thickness of the sliding bar (1).

4. Sliding bar according to any one of claims 1 to 3, **characterised in that** the spring (8) is configured as a closed annular, oval or elliptical body or a body virtually following a rounded rectangular contour, is preferably made of an elastic plastics material, which on opposing legs, has bulges (9) or projections as latching elements facing the side flanks of the side slot(s) (7) in the sliding bar (1).

## Revendications

1. Agencement de barres de poussée pour des fermetures ou des fenêtres et/ou des portes, en particulier pour la liaison d'un dispositif d'actionnement, comprenant au moins une transmission pour la rentrée et la sortie de verrous d'une fermeture à plusieurs verrous, une barre de poussée (1) de l'agencement de barres de poussée comportant au moins une rainure longitudinale (7) et un ressort (8) de l'agencement de barres de poussée étant disposé de façon fixe pour agir à l'encontre de la barre de poussée (1), **caractérisé en ce que**, dans les rainures longitudinales (7), sur leurs flancs latéraux orientés à l'opposé l'un de l'autre sensiblement dans la direction longitudinale de la barre de poussée, sont prévus des éléments de verrouillage constitués par des saillies (10) ou des cavités, et **en ce que** le ressort (8) s'engage dans la rainure longitudinale (7) et s'appuie par au moins une branche élastique ou un épaulement élastique sur au moins l'un des flancs latéraux, et se verrouille derrière les saillies (10) ou dans les cavités.

2. Barre de poussée selon la revendication 1, **caractérisée en ce que**, dans la rainure longitudinale (7) s'engage une pièce d'écartement (6), qui est agencée sur une plaque de boîtier (3) du côté frontal ou sur une barrette de guidage (4) pour la barre de poussée (1) et qui maintient l'écartement avec un rail de surface ou un rail embouti (5) pour un coulissement de la barre de poussée (1), et **en ce que** le ressort (8) fait glisser cette pièce d'écartement (6) à sa fixation en position et **en ce que** celui-ci entoure la pièce d'écartement (6) au moins en partie.

3. Barre de poussée selon la revendication 1, **caractérisée en ce que** le ressort (8) présente une section transversale rectangulaire de la branche de ressort et **en ce que** la section transversale rectangulaire correspond sensiblement en hauteur avec l'épaisseur de matériau de la barre de poussée (1).

4. Barre de poussée selon l'une des revendications 1 à 3, **caractérisée en ce que** le ressort (8) est réalisé comme un corps fermé, de préférence en matière synthétique élastique, de forme annulaire, ovale ou elliptique ou suivant approximativement un contour rectangulaire arrondi, et **en ce que** le corps comportant sur les branches opposées l'une à l'autre, comme éléments de verrouillage, des pliures (9) en dehors ou des saillies, tournées vers les flancs latéraux de la ou des rainure(s) longitudinale(s) (7) dans la barre de poussée (1).
